# EUROPÄISCHE PATENTSCHRIFT

(11) **EP 0 758 602 B1**
(45) Veröffentlichungstag und Bekanntmachung des Hinweises auf die Patenterteilung: **30.05.2001**
(21) Anmeldenummer: 96112555.6
(22) Anmeldetag: 02.08.1996
(51) Int. Cl.: B61C 9/48

(54) **Einzelachsantrieb elektrischer Triebfahrzeuge**
Independent axle drive of electric traction vehicles
Entraînement individuel des essieux de motrices électriques

(30) Priorität: 16.08.1995 DE 19530155
(43) Veröffentlichungstag der Anmeldung: 19.02.1997
(73) Patentinhaber: SIEMENS AKTIENGESELLSCHAFT, 80333 München (DE)
(72) Erfinder: Jaufmann, Christian, Dr., 90471 Nürnberg (DE); Lienert, Wolfgang, 90449 Nürnberg (DE); Schmidt, Gerhard, Dipl.-Ing., 90449 Nürnberg (DE)

(56) Entgegenhaltungen:
- EP-A- 0 317 867
- EP-A- 0 542 171
- DE-A- 3 605 703
- DE-U- 9 115 647
- GB-A- 1 443 316
- US-A- 2 023 846

## Beschreibung

Die Erfindung betrifft einen Einzelachsantrieb gemäß dem Oberbegriff des Patentanspruches 1.

Einzelachsantriebe dieser Art sind als Tatzlagerantriebe bekannt (HÜTTE des Ingenieurs Taschenbuch, 28. Auflage, HÜTTE IV A Elektrotechnik, Teil A, Berlin 1957, Verlag von Wilhelm Ernst & Sohn, Seiten 188, 189). Dabei hängt der Motor über zwei Tatzlager an der Radachse zwischen den Treibrädern und wird noch durch eine Pendelstütze oder eine Federaufhängung gegen das Fahrzeug- oder Drehgestell gehalten. Bei den verwendeten Motoren ist das an der Läuferwelle sitzende Ritzel fliegend gelagert und treibt über ein Großrad die Treibachse mit entsprechender Übersetzung an. Bei den üblichen Tatzlagerantrieben sind die den Motor auf der Radachse abstützenden Tatzlager getrennt von den Achslagern der Radachse ausgeführt. Das vom Ritzel und Großrad gebildete Getriebe ist von einem Zahnradschutzkasten umgeben. Diese Ausführungsform ist bei hohen Drehmomenten und/oder großen Übersetzungen technisch nur schwierig beherrschbar, da insbesondere bei einer Motorläuferwelle von geringerem Durchmesser und bei Verwendung eines kleinen Ritzels Durchbiegungen der Läuferwelle auftreten, was zu Schwierigkeiten beim Zahneingriff zwischen dem Ritzel und dem Großrad führt.

Aus der GB-1 443 316 A ist ein Einzelachsantrieb für elektrische Triebfahrzeuge bekannt, bei dem das Gehäuse des elektrischen Antriebsmotors einschließlich eines damit verbundenen Übersetzungsgetriebes über Gleitlager, die mit einem Lagermaterial beschichtet sind, beidseitig auf den Außenringen der Lager für die Radachse abgestützt ist. Durch eine dieser Gleitlagerung gegenüberliegend angeordnete Drehmomentstütze ist der Antrieb am Fahrzeug- oder Drehgestell gehalten. Ein direkt auf der Läuferwelle des Motors angeordnetes Ritzel treibt ein auf der Radachse sitzendes Großrad an. Bei dieser Anordnung ist der Verschleiß an den Lagern der Radachse und ihren Führungsschultern sehr hoch, so daß der bekannte Antrieb allenfalls für geringere Leistungen geeignet ist. Hinzu kommen Schwierigkeiten bei der Wartung der Lager.

Aus der DE-91 15 647 U1 ist ein elektrischer Antriebsmotor mit einem Übersetzungsgetriebe bekannt, das aus einem Ritzel an der Läuferwelle und einem auf der Radachse sitzenden Großrad besteht, wobei Ritzel und Großrad in einem Getriebegehäuse angeordnet sind. Die Läuferwelle des Motors trägt einen am abtriebsseitigen Wellenende vorgesehenen Achsansatz mit dem Ritzel, wobei eine antriebsseitige Außenlagerung der Läuferwelle mit einem äußeren Läuferwellenlager am Achsansatzstummel vorgesehen ist. Dieses Wälzlager ist in eine Lagerbohrung eines über ein Endschild mit dem Motorgehäuse verbundenen Lagerschildes eingesetzt. Über die weitere Ausbildung des Antriebssystems enthält die DE-91 15 647 U1, in der die eine Labyrinthdichtung betreffende EP 0 317 867 A1 zum Stand der Technik zitiert ist, keine Angaben. Ein Einzelachsantrieb entsprechend dem Oberbegriff des Auspruchs 1 ist auch aus der Druckschrift US 2 023 846 A bekannt. Aufgabe der Erfindung ist es, bei einem Einzelachsantrieb der eingangs genannten Art die in der beschränkten Leistung, dem hohen Verschleiß und der schwierigen Wartung liegenden Nachteile zu vermeiden und den Antrieb bezüglich der Übertragung von hohen Drehmomenten und/oder bei Anwendung großer Übersetzungen zu verbessern.

Diese Aufgabe wird erfindungsgemäß durch die Merkmale des Patentanspruches 1 gelöst.

Nach der Erfindung ist die Läuferwelle des Motors außen gelagert, d.h. in der Anordnung antriebs- oder A-seitiges Läuferwellenlager - Ritzel - Läuferwelle - bürsten- oder B-seitiges Läuferwellenlager. Vorteilhaft dabei ist, daß im Vergleich zu einem fliegend gelagerten Ritzel geringere Lagerkräfte auftreten, daß eine höhere Lebensdauer der Lager erreicht wird und daß sich aufgrund einer geringeren Durchbiegung der Läuferwelle ein günstigerer Zahneingriff ergibt, was sich schonend auf das Getriebe auswirkt. In Anpassung an die Außenlagerung des Motors ist ferner vorgesehen, daß das antriebsseitige oder A-seitige Tatzlager zwischen dem zugeordneten A-seitigen Treibrad und dem Übersetzungsgetriebe und das B-seitige Tatzlager zwischen dem B-seitigen Motorlagerschild und dem B-seitigen Treibrad auf der Radachse abgestützt sind. Damit ist die Anordnung der Tatzlager vorteilhaft der Läuferwellenlagerung angepaßt. Da das antriebsseitige Tatzlager auf der dem A-seitigen Treibrad zugewandten Seite im Getriebegehäuse angeordnet ist, ergibt sich eine günstige Kraftübertragung von der außenseitigen Ritzellagerung über das Getriebegehäuse zum Tatzlager und zur Radachse.

Bei dem dem Ritzel der Läuferwelle zugeordneten A-seitigen Läuferwellenlager und dem zugeordneten A-seitigen Tatzlager kann die Kraftübertragung noch dadurch verbessert werden, daß das Getriebegehäuse für das Großrad und das Ritzel tragend ausgebildet ist.

Für eine montagefreundliche Anordnung ist gemäß einer Weiterbildung der Erfindung im Getriebegehäuse im Bereich des Zahneingriffs zwischen Ritzel und Großrad eine Trennfuge vorgesehen, so daß dort die Getriebegehäuseteile lösbar befestigbar sind. In weiterer Ausgestaltung kann dabei das das A-seitige Tatzlager und das Großrad aufnehmende Getriebegehäuse durch ein das A-seitige Läuferwellenlager aufnehmendes A-seitiges Motorlagerschild zum kompletten Gehäuse ergänzt werden.

Gemäß einer Weiterbildung der Erfindung ist vorgesehen, daß das zweite, B-seitige Tatzlager in ein B-seitiges Motorlagerschild integriert ist. Vorteilhaft dabei ist, daß ein eigenständiges Tatzlagergehäuse sowie dessen Befestigungen zum Motorgehäuse entfallen. Für eine einfache Montage ist vorgesehen, daß das B-seitige Motorlagerschild zur Anordnung des B-seitigen Tatzlagers eine lösbare Lagerhalbschale aufweist.

Weitere Vorteile und Einzelheiten der Erfindung ergeben sich aus der nachfolgenden Beschreibung von Ausführungsbeispielen anhand der Zeichnung und in Verbindung mit den in den Patentansprüchen gekennzeichneten Merkmalen.

Es zeigen:
Figur 1 einen erfindungsgemäßen Einzelachsantrieb eines elektrischen Schienenfahrzeuges in einem Teil-Längsschnitt,
Figur 2 eine Stirnansicht des Antriebes gemäß Figur 1 nach der Linie II-II,
Figur 3 eine Ansicht des Antriebes gemäß Figur 1 nach der Linie III-III,
Figur 4 eine Anordnung des A-seitigen Tatzlagers auf einem Bund der mit größerer Breite ausgelegten Radnabe des Großrades,
Figur 5 eine Ausbildung der abtriebsseitigen Motorläuferwelle als Ritzelwelle und mit außenseitiger Anordnung des A-seitigen Läuferwellenlagers.

Bei dem in Figur 1 dargestellten Tatzlagerantrieb sind das Fahrzeuggestell des Schienenfahrzeuges und die an sich bekannte Abstützung oder Aufhängung des Motors 1 durch eine Pendelstütze, eine Federung od.dgl. nicht gezeichnet. Der elektrische Antriebsmotor 1 ist über die beiden Tatzlager 2, 3 zwischen den Treibrädern 5, 6 auf der Radachse 4 abgestützt, wobei in dieser Ausführung die Tatzlager 2, 3 direkt auf der Radachse 4 sitzen. Die Radachse 4 ist in den Achslagern 35, 36 gelagert. Der Antriebsmotor 1 umfaßt eine Läuferwelle 8, einen Läufer 27, einen Stator 28, ein Motorgehäuse 22 sowie ein antriebs- oder A-seitiges Motorlagerschild 18 und ein bürstenseitiges oder B-seitiges Motorlagerschild 11. Die Läuferwelle 8 trägt ferner ein Ritzel 7 und ist außenseitig in der Reihenfolge gelagert, daß ein Achsansatzstummel 15 das A-seitige Läuferwellenlager 14 aufnimmt, daß ein Achsansatz 13 der Läuferwelle 8 das Ritzel 7 trägt, daß sich die Läuferwelle 8 mit dem Läufer 27 anschließt und daß das B-seitige Läuferwellenlager 16 mit der Anordnung im B-seitigen Motorlagerschild 11 den Motorabschluß bildet. Auf der Antriebsseite des Motors 1 ist das A-seitige Motorlagerschild 18 zu einem Endschild 21 mit einer Lagerbohrung 20 für das A-seitige Läuferwellenlager 14 ausgebildet, wobei zwischen dem Ritzel 7 und dem Motorinnenraum 23 das Wellenende 12 gegen das Motorlagerschild 18 durch eine Dichtung 24 abgedichtet ist. Als äußerer Motorabschluß sind ein A-seitiger Lagerdeckel 25 bzw. ein B-seitiger Lagerdeckel 26 vorgesehen.

Mit dem Ritzel 7 kämmt ein z.B. auf die Radachse 4 aufgeschrumpftes Großrad 9, wobei dieses Getriebe in einem Getriebegehäuse 10 untergebracht ist. Bei der gezeigten Ausführungsform ist das abtriebsseitige Wellenende 12 der Läuferwelle 8 hohl ausgebildet, so daß das aus Achsansatz 13, Ritzel 7 und Achsansatzstummel 15 gebildete Steckritzel drehfest mit der Läuferwelle verbindbar ist. Das Getriebegehäuse 10 ist tragend ausgebildet und wird längs einer Trennfuge 17, die sich vorzugsweise im Bereich des Zahneingriffes von Ritzel und Großrad befindet, durch das A-seitige Motorlagerschild 18 ergänzt, welches hierbei das A-seitige Läuferwellenlager 14 in seiner Lagerbohrung 20 aufnimmt.

In weiterer Ausbildung ist das A-seitige Tatzlager 2 auf der A-seitigen Treibradseite im Getriebegehäuse 10 angeordnet. Ferner ist vorgesehen, daß das A-seitige Tatzlager 2 und das A-seitige Läuferwellenlager 14 auf der A-seitigen Treibradseite und in einer Ebene liegend im Getriebegehäuse 10 angeordnet sind.

Um ein Gehäuse für das zweite Tatzlager einzusparen, ist das B-seitige Tatzlager 3 in das B-seitige Motorlagerschild 11 integriert. Dabei weist das B-seitige Motorlagerschild 11 zur Anordnung des B-seitigen Tatzlagers 3 eine lösbare Lagerhalbschale 19 auf. Aus der Ansicht der Figur 2 ergibt sich, daß die Lagerhalbschale 19 über eine Trennfuge 29 gegen das B-seitige Motorlagerschild 11 befestigbar ist.

Nach einer anderen, nicht gezeichneten Ausführung kann eine einfachere Fertigungstechnik dadurch geschaffen werden, daß das B-seitige Tatzlager im Motorgehäuse angeordnet ist.

Wie Figur 3 zeigt, können das Getriebegehäuse 10 und das A-seitige Motorlagerschild 18 längs der Trennfuge 17 durch eine Verschraubung 30 miteinander verbunden werden.

Bei der Ausführung nach Figur 4 ist das A-seitige Tatzlager 2 auf einem Bund der breiter ausgelegten Radnabe 31 des Großrades 9 angeordnet. Bei dieser Ausbildung ergibt sich für eine berührungslose Dichtung, z.B. eine Labyrinthdichtung, ein erwünschter, erweiterter radialer Bauraum 32. Aufgrund der breiter ausgelegten Radnabe 31 des Großrades 9 wird die tragende Fläche zwischen dem Großrad und der Radachse 4 vergrößert, so daß auch höhere Drehmomente übertragbar sind. Mit 33 ist ein Lagerdeckel bezeichnet.

Gemäß Figur 5 ist die Läuferwelle 8 des Motors 1 zum Antrieb des Großrades 9 für die Radachse 4 der Treibräder 5, 6 von Schienenfahrzeugen und spurgebundenen Fahrzeugen als Ritzelwelle 34 ausgeführt. Diese Ausbildung zeichnet sich durch die einteilige Antriebswelle aus.

## Patentansprüche

1. Einzelachsantrieb elektrischer Triebfahrzeuge, wobei der Motor (1) auf einer Seite durch zwei Tatzlager (2, 3), die von den eigentlichen Radachslagern (35, 36) getrennt sind, auf der Radachse (4) der Treibräder (5, 6) abgestützt und auf der anderen Seite am Fahrzeug- oder Drehgestell abgefedert gehalten ist, mit einem Übersetzungsgetriebe, das aus einem Ritzel (7) an der Läuferwelle (8) des Motors (1) und einem auf der Radachse sitzenden Großrad (9) besteht, wobei Ritzel und Großrad in einem Getriebegehäuse (10) angeordnet sind, **dadurch gekennzeichnet**, daß die Läuferwelle (8) des Motors (1) einen am abtriebsseitigen Wellenende (12) vorgesehenen Achsansatz (13) mit dem Ritzel (7) trägt, daß eine Außenlagerung der Läuferwelle (8) mit einem äußeren antriebs- oder A-seitigen Läuferwellenlager (14) am Achsansatzstummel (15) und einem bürsten- oder B-seitigen Läuferwellenlager (16) in einem B-seitigen Motorlagerschild (11) vorgesehen ist, daß das antriebsseitige oder A-seitige Tatzlager (2) zwischen dem zugeordneten A-seitigen Treibrad (5) und dem Übersetzungsgetriebe (7, 9) und das B-seitige Tatzlager (3) zwischen dem B-seitigen Motorlagerschild (11) und dem B-seitigen Treibrad (6) auf der Radachse (4) abgestützt sind und daß das A-seitige Tatzlager (2) auf der A-seitigen Treibradseite im Getriebegehäuse (10) angeordnet ist.

2. Achsantrieb nach Anspruch 1, **dadurch gekennzeichnet,** daß das Getriebegehäuse (10) für das Großrad (9) und das Ritzel (7) tragend ausgebildet ist.

3. Achsantrieb nach den Ansprüchen 1 und 2, **dadurch gekennzeichnet**, daß das A-seitige Tatzlager (2) und das A-seitige Läuferwellenlager (14) auf der A-seitigen Treibradseite und in einer Ebene liegend im Getriebegehäuse (10) angeordnet sind.

4. Achsantrieb nach einem der Ansprüche 1 bis 3, **dadurch gekennzeichnet**, daß das Getriebegehäuse (10) im Bereich des Zahneingriffs von Ritzel (7) und Großrad (9) eine Trennfuge (17) aufweist.

5. Achsantrieb nach einem der Ansprüche 1 bis 4, **dadurch gekennzeichnet**, daß das Getriebegehäuse (10) durch ein das A-seitige Läuferwellenlager (14) aufnehmendes A-seitiges Motorlagerschild (18) ergänzt ist.

6. Achsantrieb nach einem der Ansprüche 1 bis 5, **dadurch gekennzeichnet**, daß das B-seitige Tatzlager (3) in das B-seitige Motorlagerschild (11) integriert ist.

7. Achsantrieb nach Anspruch 6, **dadurch gekennzeichnet,** daß das B-seitige Motorlagerschild (11) zur Anordnung des B-seitigen Tatzlagers (3) eine lösbare Lagerhalbschale (19) aufweist.

8. Achsantrieb nach einem der Ansprüche 1 bis 5, **dadurch gekennzeichnet**, daß das B-seitige Tatzlager im Motorgehäuse angeordnet ist.

9. Achsantrieb nach einem der Ansprüche 1 bis 7, **dadurch gekennzeichnet**, daß die Läuferwelle (8) des Motors (1) am abtriebsseitigen Wellenende (12) zum drehfesten Einsatz eines Steckritzels (7) hohl ausgebildet ist, wobei auf dem dem hohl ausgebildeten Wellenende (12) abgewandten Stummel (15) des Steckritzels (7) das A-seitige Läuferwellenlager (14) angeordnet und in die Lagerbohrung (20) des über ein Endschild (21) mit dem Motorgehäuse (22) verbundenen A-seitigen Motorlagerschild (18) eingesetzt ist, wobei zwischen dem Ritzel (7) und dem Motorinnenraum
(23) das Wellenende (12) gegen das Motorlagerschild (18) durch eine Dichtung (24) abgedichtet ist.

10. Achsantrieb nach einem der Ansprüche 1 bis 9, **dadurch gekennzeichnet**, daß das A-seitige Tatzlager (2) direkt auf der Radachse (4) abgestützt ist.

11. Achsantrieb nach einem der Ansprüche 1 bis 9, **dadurch gekennzeichnet**, daß das A-seitige Tatzlager (2) auf einem Bund der breiter ausgelegten Radnabe (31) des Großrades (9) angeordnet ist.

12. Achsantrieb nach Anspruch 11, **gekennzeichnet durch** einen radialen Bauraum (32) für eine berührungslose Dichtung.

13. Achsantrieb nach einem der Ansprüche 1 bis 12, **dadurch gekennzeichnet**, daß die Läuferwelle (8) des Motors (1) zum Antrieb des Großrades (9) für die Radachse (4) der Treibräder (5, 6) von Schienenfahrzeugen und spurgebundenen Fahrzeugen als Ritzelwelle (34) ausgeführt ist.

## Claims

1. A single-axle drive arrangement for electrical traction vehicles, where the motor (1) is on its one side supported on the wheel axle (4) of the driving wheels (5, 6) by two suspension bearings (2, 3) which are separate from the actual wheel axle bearings (35, 36), and where said motor is held on its other side in sprung fashion against the vehicle chassis or the bogey, with transmission gearing consisting of a pinion (7) located on the rotor shaft (8) of the motor (1) and a large gear wheel (9) located on the wheel axle, the pinion and the large gear wheel being accommodated in a gear casing (10),
characterised in that the rotor shaft (8) of the motor (1) has an axle extension (13) with pinion (7) on the output side of the shaft end (12); that the rotor shaft (8) is bearing-mounted on the outer side, with an outer-side drive- or A-side rotor shaft bearing (14) mounted on the axle stub (15), and a brush- or B-side rotor shaft bearing (16) is mounted in the B-side motor bearing shield 11; that the drive- or A-side suspension bearing (2) is mounted on the wheel axle (4) between the associated A-side driving wheel (5) and the transmission gearing (7, 9), and the B-side suspension bearing (3) is mounted on said wheel axle between the B-side motor bearing shield (11) and the B-side driving wheel (6); and that the A-side suspension bearing (2) is located on the side of the A-side driving wheel in the gear casing (10).

2. An axle drive arrangement in accordance with Claim 1, characterised in that the gear casing (10) for the large gear wheel (9) and the pinion (7) is designed to be load-bearing.

3. An axle drive arrangement in accordance with Claims 1 and 2, characterised in that the A-side suspension bearing (2) and the A-side rotor shaft bearing (14) are located on the side of the A-side driving wheel in gear casing (10) and lie in the same plane.

4. An axle drive arrangement in accordance with one of Claims 1 to 3, characterised in that the gear casing (10) has a separable joint (17) in the region of the tooth engagement of pinion (7) and large gear wheel (9).

5. An axle drive arrangement in accordance with one of Claims 1 to 4, characterised in that the gear casing (10) is complemented by an A-side motor bearing shield (18) which accepts the A-side rotor shaft bearing (14).

6. An axle drive arrangement in accordance with one of Claims 1 to 5, characterised in that the B-side suspension bearing (3) is integrated into the B-side motor bearing shield (11).

7. An axle drive arrangement in accordance with Claim 6, characterised in that the B-side motor bearing shield (11) incorporates a detachable bearing half-shell (19) for arranging the B-side suspension bearing (3).

8. An axle drive arrangement in accordance with one of Claims 1 to 5, characterised in that the B-side suspension bearing is located in the motor casing.

9. An axle drive arrangement in accordance with one of Claims 1 to 7, characterised in that the rotor shaft (8) of the motor (1) is hollowed out at the output-side shaft end (12) for torsion-proof insertion of a push-in pinion (7), the A-side rotor shaft bearing (14) being located on the stub (15) of the plug-in pinion (7) - said stub facing away from the hollowed-out shaft end (12) - and said bearing being inserted into the bearing hole (20) of the A-side motor bearing shield (18), the latter being connected to the motor casing (22) via an end shield (21), with a seal (24) being provided between the shaft end (12) and the motor bearing shield (18) for sealing the pinion (7) off from the motor interior (23).

10. An axle drive arrangement in accordance with one of Claims 1 to 9, characterised in that the A-side suspension bearing (2) is mounted directly on the wheel axle (4).

11. An axle drive arrangement in accordance with one of Claims 1 to 9, characterised in that the A-side suspension bearing (2) is located on a collar of the wheel hub (31) of the large gear wheel (9), the wheel hub being designed to be of greater width than usual.

12. An axle drive arrangement in accordance with Claim 11, characterised in that it has a radial construction space (32) for a non-contact seal.

13. An axle drive arrangement in accordance with one of Claims 1 to 12, characterised in that the rotor shaft (8) of the motor (1) for driving the large gear wheel (9) for the wheel axle (4) of driving wheels (5, 6) of railway and other track-bound vehicles is implemented as a pinion shaft (34).

## Revendications

1. Dispositif d'entraînement d'essieu indépendant de motrices électriques, le moteur (1) étant soutenu, d'un côté, par deux paliers (2, 3) de suspension par le nez, qui sont séparés des paliers (35, 36) d'essieu de roues proprement dit, sur l'essieu (4) des roues (5, 6) motrices et étant maintenu sur ressorts, de l'autre côté, sur le châssis du véhicule ou le bogie, comportant un engrenage multiplicateur, qui est constitué d'un pignon (7) sur l'arbre (8) du rotor du moteur (1) et d'une grande roue (9) calée sur l'essieu de roues, le pignon et la grande roue étant montés dans un carter (10) d'engrenage, caractérisé en ce que l'arbre (8) du rotor du moteur (1) porte un prolongement (13) d'essieu comportant le pignon (7) et prévu au bout (12) d'arbre côté sortie, en ce qu'il est prévu un montage extérieur de l'arbre (8) du rotor par un palier (14) d'arbre du rotor extérieur côté entraînement ou côté A sur le bout (15) de prolongement d'essieu et par un palier (16) d'arbre du rotor côté balai ou côté B dans un flasque (11) de palier du moteur côté B, en ce que le palier (2) de suspension par le nez côté entraînement ou côté A s'appuie, entre la roue (5) motrice côté A associée et l'engrenage (7, 9) multiplicateur, et le palier (3) de suspension par le nez côté B s'appuie, entre le flasque 11 de palier de moteur côté B et la roue (6) motrice côté B, sur l'essieu de roues, et en ce que le palier (2) de suspension par le nez côté A est monté dans le carter (10) d'engrenage du côté de la roue motrice côté A.

2. Dispositif d'entraînement d'essieu indépendant suivant la revendication 1, caractérisé en ce que le carter (10) d'engrenage est réalisé de manière à être porteur pour la grande roue (9) et le pignon (7).

3. Dispositif d'entraînement d'essieu indépendant suivant les revendication 1 et 2, caractérisé en ce que le palier (2) de suspension par le nez côté A et le palier (14) d'arbre du rotor côté A sont montés du côté de la route motrice côté A et dans un plan horizontal dans le carter 10 d'engrenage.

4. Dispositif d'entraînement d'essieu indépendant suivant l'une des revendications 1 à 3, caractérisé en ce que le carter (10) d'engrenage comporte dans la zone de l'engrènement par dents du pignon (7) et de la grande roue (9) une ligne (17) de joint.

5. Dispositif d'entraînement d'essieu indépendant suivant l'une des revendications 1 à 4, caractérisé en ce que le carter (10) d'engrenage est complété par un flasque (18) du moteur côté A recevant le palier (14) d'arbre du rotor côté A.

6. Dispositif d'entraînement d'essieu indépendant suivant l'une des revendications 1 à 5, caractérisé en ce que le palier (3) de suspension par le nez côté B est intégré au flasque (11) du moteur côté B.

7. Dispositif d'entraînement d'essieu indépendant suivant la revendication 6, caractérisé en ce que le flasque (11) du moteur côté B comporte pour le montage du palier (3) de suspension par le nez côté B une hémicoquille (19) de palier amovible.

8. Dispositif d'entraînement d'essieu indépendant suivant l'une des revendications 1 à 5, caractérisé en ce que le palier de suspension par le nez côté B est monté dans la carcasse du moteur.

9. Dispositif d'entraînement d'essieu indépendant suivant l'une des revendications 1 à 7, caractérisé en ce que l'arbre (8) du rotor du moteur (1) est réalisé creux au bout (12) d'arbre côté sortie en vue d'introduire de manière solidaire en rotation un pignon (7) embrochable, le palier (14) d'arbre du rotor côté A étant monté sur le bout (15) du pignon (7) embrochable éloigné du bout (12) d'arbre réalisé creux et étant introduit dans le trou (20) pour palier du flasque (18) de moteur côté A relié par l'intermédiaire d'un plateau-palier (21) à la carcasse du moteur, le bout (12) d'arbre étant rendu étanche par rapport au flasque (18) du moteur entre le pignon (7) et l'intérieur (23) du moteur par un dispositif (24) d'étanchéité.

10. Dispositif d'entraînement d'essieu indépendant suivant l'une des revendications 1 à 9, caractérisé en ce que le palier (2) de suspension par le nez côté A est soutenu directement sur l'essieu (4) de roues.

11. Dispositif d'entraînement d'essieu indépendant suivant l'une des revendications 1 à 9, caractérisé en ce que le palier (2) de suspension par le nez côté A est monté sur un collet du moyeu (31), conçu de plus grande largeur de la grande roue (9).

12. Dispositif d'entraînement d'essieu indépendant suivant la revendication 11, caractérisé par une cavité (32) de montage radiale pour un dispositif d'étanchéité sans contact.

13. Dispositif d'entraînement d'essieu indépendant suivant l'une des revendications 1 à 12, caractérisé en ce que l'arbre (8) du rotor du moteur (1) est réalisé en arbre (34) de pignon pour l'entraînement de la grande roue (9) pour l'essieu (4) des roues (5, 6) motrices de véhicule sur rail et de véhicule guidé.
